# FASCICULE DE BREVET EUROPEEN

(11) **EP 1 134 341 B1**
(45) Date de publication et mention de la délivrance du brevet: **30.06.2004**
(21) Numéro de dépôt: 01400656.3
(22) Date de dépôt: 13.03.2001
(51) Int. Cl.: E05D 3/06, B60J 5/10

(54) **Dispositif de portes articulées pour véhicules, conteneurs et similaires**
Gelenktürsystem für Fahrzeuge, Behälter und dergleichen
Articulated door system for vehicles, containers and similar

(30) Priorité: 13.03.2000 FR 0003195
(43) Date de publication de la demande: 19.09.2001
(73) Titulaire: S.A. Libner, 79400 Saint-Maixent l'Ecole (FR)
(72) Inventeur: Libner, Hervé, 79400 Saint Maixent l'Ecole (FR)
(74) Mandataire: Laget, Jean-Loup

(56) Documents cités:
- DE-A- 1 680 220
- DE-A- 2 415 533
- LU-A- 36 517

## Description

La présente invention concerne un dispositif de portes articulées pour véhicules, conteneurs et similaires, chaque porte étant articulée par des charnières sur la caisse du véhicule et, de préférence, étant munie intérieurement d'un joint déformable périphérique.

Les portes d'un dispositif de ce type peuvent pivoter suivant un angle pouvant atteindre 270° de telle sorte que chaque porte peut être amenée le long du côté latéral extérieur du véhicule.

Ainsi, chaque charnière est constituée d'une plaque formant bielle qui est articulé d'une part autour d'un axe vertical solidaire du côté latéral du véhicule et d'autre part autour d'un axe vertical solidaire de la porte comme cela est décrit dans FR-A-1 548 311. De cette manière, on obtient un pivotement de la porte par rapport à la plaque formant bielle permettant d'ouvrir la porte puis un pivotement de la bielle autour de l'axe solidaire du véhicule de manière à rabattre cette porte ouverte contre le côté extérieur du véhicule.

De manière à faciliter la manipulation d'une telle porte articulée, il convient de déterminer un ordre entre les deux pivotements possibles de la plaque formant bielle. En particulier, il peut être intéressant de favoriser d'abord l'ouverture des portes puis ensuite leur rabattement contre le côté extérieur du véhicule.

Ainsi, dans le document EP-B-0 728 608, on décrit un système de portes articulées dans lequel chaque porte est articulée sur des gonds à la caisse du véhicule et est munie intérieurement d'un joint déformable périphérique, les gonds étant supportés par des arbres montés sur des profilés respectivement alignés avec les côtés latéraux de la caisse du véhicule sans faire saillie à l'intérieur de ladite caisse. Un tel dispositif de profilés est relativement complexe à mettre en oeuvre. Les gonds s'étendent dans le plan de la porte une fois celle-ci fermée. Chaque gond est articulé autour d'un premier axe solidaire de la porte et d'un axe solidaire de la caisse du véhicule. On prévoit un ressort dont une extrémité est liée audit premier axe de pivotement de la porte par rapport au gond et dont l'autre extrémité est liée à la porte.

De ce fait, le ressort freine le pivotement du gond autour du premier axe de pivotement et favorise le maintien de la porte et des gonds dans le même plan. On peut ainsi ouvrir la porte jusqu'à 180° environ par pivotement des gonds autour du second axe de pivotement puis les gonds venant en butée contre la caisse du véhicule, on entraîne la porte en pivotement par rapport au premier axe de pivotement contre l'effet du ressort. Ainsi, la présence de ce ressort permet d'attribuer une priorité d'ouverture et de fermeture à l'ensemble de la charnière.

Cependant, une telle forme de réalisation est complexe, le ressort étant logé à l'intérieur d'un profilé de la porte au moins en partie autour du premier axe de pivotement. Ceci entraîne outre une structure complexe à mettre en oeuvre également des inconvénients importants lors de l'entretien d'un tel système de portes articulées. En effet, le ressort peut s'user et se relâcher et pour le changer, il convient de démonter l'ensemble de la porte. Ceci entraîne des coûts de maintenance et d'entretien relativement lourds en temps et en coûts.

On connaît par ailleurs, à travers le document DE-A-2.415.533 un dispositif de portes articulées pour véhicule dans lequel chaque porte est articulée sur la caisse du véhicule par au moins une articulation constituée d'une plaque formant bielle montée pivotante à la fois autour d'un premier axe de pivotement porté par une platine solidaire de la caisse et d'un second axe de pivotement porté par une platine solidaire de la porte. Un ressort à lame est positionné à l'intérieur de la caisse et exerce une action de précontrainte sur la bielle de manière à obliger la rotation de cette dernière lors du passage de la porte d'une position fermée à une position ouverte autour du premier axe de pivotement. Il en résulte l'obligation d'emmener l'ensemble porte/bielle lors de ce premier déplacement avant de pivoter ensuite la porte autour du deuxième axe de pivotement. Lors du passage de la position ouverte à la position fermée de la porte, il est prévu, entre porte et bielle, au niveau du second axe d'articulation une butée rigide qui limite le pivotement de la porte autour de ce second axe de pivotement. L'opérateur est obligé d'exercer une contrainte à l'encontre du ressort à lame pour permettre le pivotement autour du premier axe d'articulation. En conséquence, une telle solution ne permet pas d'obtenir les priorités souhaitées à l'ouverture et à la fermeture et engendre une solution nécessitant d'une part la réalisation d'une butée rigide, d'autre part la mise en place d'un ressort à lame qui, de par sa conception, engendrera inévitablement une usure rapide et prématurée de l'ensemble avec des risques de dysfonctionnement dans le temps.

Afin de pallier ces inconvénients, la présente invention a pour but de proposer un dispositif de portes articulées dans lequel une priorité de fermeture a été déterminée de manière simple et économiquement avantageuse du point de vue de l'entretien par exemple.

Ainsi, l'invention a pour objet un dispositif de portes articulées pour véhicules, conteneurs et similaires dans lequel chaque porte est articulée sur la caisse du véhicule, conteneur ou similaire par au moins une articulation, chaque articulation étant constituée d'une plaque formant bielle montée pivotante à la fois autour d'un premier axe de pivotement porté par une platine solidaire de la caisse et d'un second axe de pivotement porté par une platine solidaire de la porte caractérisé en ce que le premier et le second axes de pivotement s'étendent dans un même plan, parallèle au plan d'une face latérale de la caisse, en position de fermeture et en position d'ouverture des portes, un joint en matériau élastiquement déformable se présentant sous forme d'une lèvre encliquetée entre la porte et la platine portant le second axe de pivotement de telle sorte que, lors de la fermeture de la porte, ledit joint vient en butée contre la plaque formant bielle de l'articulation et s'oppose au pivotement de la porte autour dudit second axe de pivotement favorisant le pivotement autour dudit premier axe de pivotement jusqu'à une position prédéterminée au-delà de laquelle la porte est fermée par exercice sur ledit joint d'une pression de déformation alors que, lors de l'ouverture de la porte, le joint tendant à revenir à sa position initiale favorise l'ouverture de cette dernière par pivotement autour du second axe de pivotement.

Ainsi, de manière avantageuse, la présence du joint en matériau élastiquement déformable entre la porte et l'articulation, lorsque celui-ci vient en butée contre la plaque formant bielle de ladite articulation, donne la priorité au pivotement de l'articulation autour du premier axe de pivotement sur la caisse du véhicule lors de la fermeture ce qui permet une fermeture de la porte sans risque de détérioration du joint d'étanchéité de ladite porte.

Puis, le joint étant en matériau élastiquement déformable, on peut fermer la porte en exerçant sur ledit joint une pression de déformation et les deux axes de pivotement sont dans le même plan parallèle à la face latérale du véhicule.

Lorsqu'on ouvre la porte, le joint tend à revenir à sa position initiale et favorise l'ouverture de la porte par pivotement autour du second axe de pivotement et ensuite on entraîne la porte jusqu'à ce que celle-ci repose contre la face latérale du véhicule, les deux axes de pivotement étant de nouveau dans le même plan parallèle à ladite face latérale du véhicule.

De préférence, l'extrémité de chaque face latérale du véhicule est pourvue, à son extrémité, d'un poteau à section transversale en L, l'extrémité de la grande branche du L étant solidaire de la face latérale, ledit poteau comportant la platine pourvue du premier axe de pivotement, ladite platine étant logée derrière la base du L, tandis que la platine portant le second axe de pivotement est ménagée dans le prolongement de la porte de telle sorte que les deux axes de pivotement s'étendent dans un même plan parallèle à la face latérale du véhicule, la plaque formant bielle de l'articulation s'étendant également parallèlement à ladite face latérale, en position ouverte et en position fermée de la porte.

On décrira maintenant plus en détail l'invention en référence au dessin dans lequel :
la figure 1 représente une vue en coupe transversale d'une articulation du dispositif de parties articulées selon l'invention en position de porte fermée ;
la figure 2 représente une vue selon la figure 1 en position intermédiaire ; et
la figure 3 représente une vue selon la figure 1 en position de porte ouverte.

Le dispositif de portes articulées selon l'invention est destiné à des véhicules, des conteneurs et similaires.

Chacune des portes 1 de ce dispositif est articulée sur la caisse du véhicule, par exemple, au niveau de l'extrémité de la face latérale de celui-ci par une ou plusieurs articulations 2 disposées le long de ladite extrémité de la face latérale.

Chaque articulation 2 est constituée d'une plaque formant bielle 3 montée pivotante à la fois autour d'un premier axe x porté par une platine 4 solidaire de la caisse du véhicule et d'un second axe de pivotement y porté par une platine 5 solidaire de la porte 1.

La platine 5 est ménagée dans le prolongement de la porte 1 et cette porte 1 présente également sur son pourtour un joint d'étanchéité 6.

A l'extrémité de la face latérale est disposé un poteau 7 à section transversale en forme de L, l'extrémité de la grande branche 7a du L étant adjacente de l'extrémité de ladite face latérale. La platine 4 est ménagée sur le poteau 7 derrière la petite branche 7b du L.

Comme on peut le voir à la figure 1, en position de fermeture des portes, les axes de pivotement x et y sont alignés dans un même plan P parallèle à la face latérale et à la grande branche 7a du poteau 7 tandis que le joint d'étanchéité 6 repose contre ledit poteau 7 assurant une fermeture étanche.

Un joint en matériau élastiquement déformable 8 est logé entre la porte 1 et la platine 5 portant le second axe de pivotement y.

Ce joint en matériau élastiquement déformable 8 se présente sous forme d'une lèvre encliquetée entre la platine 5 et la porte 1. Cet encliquetage est simple à mettre en oeuvre et le joint 8 peut être facilement retiré en cas de besoin lors d'un entretien du véhicule pour être remplacé par exemple. Ce joint 8 étant facilement accessible, son remplacement ne nécessite pas de démontage de la porte, par exemple.

Lorsqu'on est en position ouverte de la porte 1 (figure 3), les deux axes x et y sont dans le même plan P et la porte 1 s'étend parallèlement à la face latérale de la caisse du véhicule.

Lorsqu'on referme la porte 1, on entraîne celle-ci en pivotement par rapport au second axe de pivotement y puis le joint en matériau élastiquement déformable 8 vient en butée contre la plaque formant bielle 3 (figure 2) de telle sorte que ledit joint 8 en butée contre la plaque formant bielle 3 s'oppose au pivotement de la porte 1 autour dudit second axe de pivotement y et favorise le pivotement autour dudit premier axe de pivotement x.

Puis, une fois la porte 1 fermée, le joint 6 est en appui étanche sur le poteau 7 et le joint 8 est déformé.

Ce type de dispositif de portes articulées est utilisable sur tous les types de véhicules classiques ou à surélévation, conteneurs et similaires.

## Revendications

1. Dispositif de portes articulées pour véhicules, conteneurs et similaires dans lequel chaque porte (1) est articulée sur la caisse du véhicule, conteneur ou similaire par au moins une articulation (2), chaque articulation (2) étant constituée d'une plaque formant bielle (3) montée pivotante à la fois autour d'un premier axe de pivotement (x) porté par une platine (4) solidaire de la caisse et d'un second axe de pivotement (y) porté par une platine (5) solidaire de la porte (1),
**caractérisé en ce que** le premier et le second axes de pivotement (x, y) s'étendent dans un même plan (P), parallèle au plan d'une face latérale de la caisse, en position de fermeture et en position d'ouverture des portes (1), un joint en matériau élastiquement déformable (8) se présentant sous forme d'une lèvre encliquetée entre la porte (1) et la platine (5) portant le second axe de pivotement (y) de telle sorte que, lors de la fermeture de la porte (1), ledit joint (8) vient en butée contre la plaque formant bielle (3) de l'articulation et s'oppose au pivotement de la porte (1) autour dudit second axe de pivotement (y) favorisant le pivotement autour dudit premier axe de pivotement (x) jusqu'à une position prédéterminée au-delà de laquelle la porte (1) est fermée par exercice sur ledit joint d'une pression de déformation alors que, lors de l'ouverture de la porte, le joint tendant à revenir à sa position initiale favorise l'ouverture de cette dernière par pivotement autour du second axe de pivotement (y).

2. Dispositif selon la revendication 1,
**caractérisé en ce que** l'extrémité de chaque face latérale de la caisse est pourvue, à son extrémité, d'un poteau (7) à section transversale en L, l'extrémité de la grande branche (7a) du L étant solidaire de la face latérale, ledit poteau (7) comportant la platine (4) pourvue du premier axe de pivotement (x), ladite platine (4) étant logée derrière la base (7b) du L.

3. Dispositif selon l'une des revendications 1 et 2,
**caractérisé en ce que** la platine (5) portant le second axe de pivotement (y) est ménagée dans le prolongement de la porte (1).

4. Dispositif selon l'une des revendications 1 à 3,
**caractérisé en ce que** chaque porte (1) présente également sur son pourtour un joint d'étanchéité (6).

## Patentansprüche

1. Vorrichtung für mit Gelenken versehene Türen für Fahrzeuge, Behälter oder dergleichen, bei der jede Tür (1) an dem Gehäuse des Fahrzeuges, Behälters oder dergleichen über wenigstens ein Gelenk (2) gelenkig angebracht ist, wobei jedes Gelenk (2) aus einer Platte, die ein Zwischenglied (3) bildet, besteht, die zugleich um eine erste Drehachse (x), die von einer Halteplatte (4) getragen ist, welche fest mit dem Gehäuse verbunden ist, und um eine zweite Drehachse (y), die von einer Halteplatte (5) getragen ist, welche fest mit der Tür (1) verbunden ist, drehbar befestigt ist,
**dadurch gekennzeichnet, dass** sich die erste und zweite Drehachse (x, y), bei geschlossener und geöffneter Position der Türen (1), in ein und derselben Ebene (P) erstrecken, die parallel zu einer Ebene einer Seitenfläche des Gehäuses verläuft, wobei eine Dichtung (8) aus elastischem, verformbaren Material als eine zwischen die Tür (1) und die Halteplatte (5), welche die zweite Drehachse (y) trägt, eingerastete Lippe derartig ausgebildet ist, dass, beim Schließen der Tür (1) die Dichtung (8) an der Platte, die das Zwischenglied (3) des Gelenks bildet, anliegt und der Drehung der Tür (1) um die zweite Drehachse (y) entgegenwirkt und die Drehung um die erste Drehachse (x) bis zu einer vorgegebenen Position begünstigt, über die hinaus die Tür (1) durch das Ausüben eines Verformungsdruckes auf die Dichtung geschlossen wird, während beim Öffnen der Tür die Dichtung, die dazu neigt, in ihre Ausgangsposition zurück zu kehren, das Öffnen dieser letzteren durch Drehung um die zweite Drehachse (y) begünstigt.

2. Vorrichtung nach Anspruch 1, **dadurch gekennzeichnet, dass** das Ende einer jeden Seitenfläche des Gehäuses an dessen Ende mit einer im Querschnitt L-förmigen Stütze (7) versehen ist, wobei das Ende des langen Schenkels (7a) des L fest mit der Seitenfläche verbunden ist, wobei die Stütze (7) die Halteplatte (4) aufweist, die mit der ersten Drehachse (x) versehen ist, wobei die Halteplatte (4) hinter dem Fuß (7b) des L eingebaut ist.

3. Vorrichtung nach einem der Ansprüche 1 und 2, **dadurch gekennzeichnet, dass** die Halteplatte (5), welche die zweite Drehachse (y) trägt, in der Verlängerung der Tür (1) angeordnet ist.

4. Vorrichtung nach einem der Ansprüche 1 bis 3, **dadurch gekennzeichnet, dass** jede Tür (1) an ihrem äußeren Umfang ebenfalls eine Dichtung (6) aufweist.

## Claims

1. Apparatus of articulated doors for vehicles, containers and the like, in which apparatus each door (1) is articulated on the body of the vehicle, container or the like by at least one articulation (2), each articulation (2) being made up of a plate which forms a connecting rod (3) mounted so as to pivot both about a first pivotal spindle (x), carried by a plate (4) integral with the body, and about a second pivotal spindle (y), carried by a plate (5) integral with the door (1), **characterised in that** the first and the second pivotal axes (x, y) extend in the same plane (P), parallel to the plane of a lateral face of the body, in the closed position and in the open position of the doors (1), a joint formed from resiliently deformable material (8) being provided in the form of a lip, engaged between the door (1) and the plate (5) carrying the second pivotal spindle (y), so that, when the door (1) is closed, said joint (8) comes to abut against the plate forming the connecting rod (3) of the articulation and prevents the door (1) from pivoting about said second pivotal spindle (y), whilst encouraging pivoting about said first pivotal spindle (x) as far as a predetermined position, beyond which the door (1) is closed by exerting, on said joint, a deformation pressure so that, during the opening of the door, the joint, which tends to return to its initial position, encourages said door to open by pivoting about the second pivotal spindle (y).

2. Apparatus according to claim 1, **characterised in that** the end of each lateral face of the body is provided, at its end, with a post (7) having an L-shaped cross-section, the end of the large leg (7a) of the L being integral with the lateral face, said post (7) comprising the plate (4) provided with the first pivotal spindle (x), said plate (4) being housed behind the base (7b) of the L.

3. Apparatus according to one of claims 1 and 2, **characterised in that** the plate (5) carrying the second pivotal spindle (y) is fitted in the extension of the door (1).

4. Apparatus according to one of claims 1 to 3, **characterised in that** each door (1) also has a sealing joint (6) on its periphery.
